# EUROPÄISCHE PATENTANMELDUNG

(11) **EP 0 303 168 A1**
(43) Veröffentlichungstag der Anmeldung: **15.02.1989**
(21) Anmeldenummer: 88112613.0
(22) Anmeldetag: 03.08.1988
(51) Int. Cl.: C14B 1/34

(54) **Durchlauf-Abwelkpresse**

(30) Priorität: 12.08.1987 DE 3726757
(71) Anmelder: Turner Maschinenbau GmbH, D-6370 Oberursel (DE)
(72) Erfinder: Zäpfel, Horst, Dipl.-Ing., D-7500 Karlsruhe 41 (DE); Gabelmann, Erich, D-6242 Kronberg 2 (DE)
(74) Vertreter: Knoblauch, Ulrich, Dr.-Ing., Patentanwälte Dr. Knoblauch

(57) **Zusammenfassung**

Bei einer Durchlauf-Abwelkpresse werden zwei Filzbänder (7, 11) durch einen Preßspalt (6) hindurchgeführt. Ein Siebband (13) ist zwischen den Filzbändern (7, 11) vorgesehen. Das untere Filzband (11) ist um die untere Preßwalze (4) herumgeführt. Dies ergibt eine verbesserte Entwässerung.

## Beschreibung

Die Erfindung bezieht sich auf eine Durchlauf-Abwelkpresse mit mindestens einem zwischen einer oberen und einer unteren Preßwalze gebildeten Preßspalt und zwei durch den Preßspalt hindurchgeführten Filzbänder, wobei ein Transportband zum Zu- und Abführen des zu entwässernden Guts vorgesehen ist.

Solche Abwelkmaschinen dienen in erster Linie zum Entwässern von Leder, Häuten, Hälften, Hälsen und Croupons, können aber auch für andere Entwässerungszwecke eingesetzt werden.

Eine Durchlauf-Abwelkpresse dieser Art ist durch den Prospekt "Durchlauf-Abwelkpresse 594" der Moenus-Turner GmbH August 1982 bekannt. Bei dieser Konstruktion werden zwei Preßspalte zwischen einer gemeinsamen oberen Preßwalze und zwei getrennten unteren Preßwalzen gebildet. Das untere Filzband dient gleichzeitig als Transportband. Das obere Filzband ist um die obere Preßwalze geführt. Beide Filzbänder durchsetzen daher beide Preßspalte.

Der Erfindung liegt die Aufgabe zugrunde, eine Durchlauf-Abwelkpresse der eingangs beschriebenen Art anzugeben, mit der der Entwässerungsgrad verbessert wird und das zu entwässernde Gut stärker geschont werden kann.

Diese Aufgabe wird erfindungsgemäß dadurch gelöst, daß das Transportband ein zwischen den Filzbändern durch den Preßspalt hindurchgeführtes Siebband und das untere Filzband um die untere Preßwalze herum geführt ist.

Bei dieser Ausgestaltung kann das Schwallwasser, das beim Zusammendrücken der Schichtung aus den beiden Filzbändern und dem zu entwässernden Gut an der Eintrittsseite des Preßspaltes entsteht, durch das Siebband ungehindert ablaufen. Damit wird ein großer Teil des zu entfernenden Wassers auf einfache Weise abgeführt. Unabhängig davon sind die Filzbänder in der Lage, am Austrittsende des Preßspalts infolge der Druckentlastung weiteres Wasser vom zu entwässernden Gut und vom Siebband aufzunehmen. Insgesamt ergibt sich ein besserer Entwässerungsgrad. Man kann auch unter sonst gleichen Verhältnissen die Durchlaufgeschwindigkeit erhöhen und/oder den Preßdruck vermindern. Letzeres führt zu einer Schonung des zu entwässernden Guts und auch zu einer Schonung des Filzes, so daß sich eine höhere Lebendauer ergibt.

Wenn das zu entwässernde Gut auf einem Filzband zugeführt wird, können sich zwischen Gut und Band Wassereinschlüsse ergeben, die im Preßspalt nicht schnell genug beseitigt werden. Dies führt zu den gefürchteten Mondfalten im Leder, die sich gerade im wertvollsten Mittelbereich des Materials bilden. Auf einem Siebband können solche Wassereinschlüsse nicht entstehen. Das Gut liegt weitgehend flach auf dem Siebband auf. Die Gefahr der Beschädigung durch Mondfalten ist nicht mehr gegeben.

Ein weiterer Vorteil liegt darin, daß das Siebband eine Oberfläche bestizt, die gegenüber Leder, Filz u.dgl. einen geringen Reibungswiderstand als Filz hat. Es können daher Ausgleichsbewegungen zwischen den beiden Filzbändern und dem Gut oder zwischen Teilen hiervon erfolgen, wenn dies notwendig ist. Dies ist beispielsweise der Fall, wenn sich wegen Dickenunterschieden im Leder unterschiedliche Radien der Transportbahn und damit unterschiedliche Transportgeschwindigkeiten ergeben. Infolgedessen werden die Filzbänder und das zu entwässernde Gut in hohem Maße geschont.

Für das Siebband kommen alle Materialien in Betracht, die einerseits die Transportfunktion ermöglichen und andererseits wasserdurchlässig sind. Bevorzugt werden Siebe, die eine möglichst glatte Oberfläche haben, wenig Wasser speichern und das Wasser durch Schwerkraft hindurchtreten lassen. Besonders geeignet sind Siebe, wie sie bei der Papierherstellung üblich sind. Es kommen aber auch Gewebe, insbesondere engmaschige Gewebe oder aus Kunststoffspiralen zusammengesetze Bahnen in Betracht.

Vorzugsweise liegen das Seibband und das untere Filzband im Anschluß an den Preßspalt für einen vorgegebenen Abschnitt aufeinander. Auf diese Weise wird das Siebband und das darauf befindliche Gut durch das druckentlastete untere Filzband für eine bestimmte Zeitdauer weiter entwässert.

Bei einer bevorzugten Ausführungsform ist dafür gesorgt, daß das Siebband und das obere Filzband durch einen vorgeschalteten Preßspalt zwischen einer oberen und einer zweiten unteren Preßwalze hindurchgeführt sind. Dieser vorgeschaltete Preßspalt dient dazu, die Haupt menge des Wassers auszupressen. Das sich vor dem Preßspalt stauende Wasser läuft einfach durch das Sieb nach unten ab. Demzufolge ist die Restentwässerung im anschließenden Preßspalt erleichtert, so daß sich insgesamt ein sehr trockenes Gut ergibt.

Hierbei empfiehlt es sich, daß das obere Filzband um die dem vorgeschalteten Preßspalt zugeordnete obere Preßwalze herum geführt ist und das Siebband die zweite untere Preßwalze erst nahe des vorgeschalteten Preßspalts berührt. Da das Siebband vor dem Preßspalt einen Abstand von der unteren Preßwalze hat, läuft das Wasser besonders gut ab.

Zweckmäßigerweise wirken zwei untere Preßwalzen mit einer gemeinsamen oberen Preßwalze zusammen. Dieser Aufbau entspricht zwar der eingangs erwähnten bekannten Abwelkpresse. Er hat aber im vorliegenden Zusammenhang den zusätzlichen Vorteil, daß das Wasser zwischen den beiden unteren Preßwalzen gut ablaufen kann.

Des weiteren sollte dem mindestens einen Preßspalt eine Ausbreitvorrichtung vorgeschaltet sein, in der das Siebband zwischen einer Ausbreitwalze und einer Gegenwalze hindurch geführt ist. Ausbreitvorrichtungen sind üblich, um das Leder oder ein anderes zu entwässerndes Gut zu strecken und dadurch Falten zu beseitigen. Diese Glättfunktion wurde aber dadurch behindert, daß sich das zu entwässernde Gut auf dem Filzband kaum verschieben ließ. Wenn das Gut aber auf dem Siebband durch die Ausbreitvorrichtung geführt wird, sind die Reibungswerte so gering, daß sich eine wesentlich verbesserte Ausbreitwirkung ergibt.

Die Erfindung wird nachstehend anhand eines in der Zeichnung dargestellten, bevorzugten Ausführungsbeispiels näher erläutert. Die einzige Zeichnung zeigt einen schematischen Längsschnitt durch eine erfindungsgemäße Durchlauf-Abwelkpresse.

In einem Maschinengestell 1 sind eine obere angetriebene Preßwalze 2 und zwei untere Preßwalzen 3 und 4 gelagert. Die beiden unteren Preßwalzen können mit Hilfe nicht veranschaulichter pneumatischer Druckkissen gegen die obere Preßwalze gedrückt werden. Auf diese Weise ergeben sich zwei Preßspalte 5 und 6.

Um die obere Preßwalze 2 ist ein endloses Filzband 7 geführt, das noch eine Umlenkwalze 8 umschlingt, welche durch eine Spannvorrichtung 9 in Horizontalrichtung verlagerbar ist. Die untere Preßwalze 3 trägt einen elastischen Bezug 10, z. B. aus Gummi. Um die untere Preßwalze 3 ist ein unteres Filzband 11 geführt, das außerdem eine Umlenkwalze 12 umschlingt.

Ein Siebband 13 ist durch eine Ausbreitvorichtung 14, die beiden Preßspalte 5 und 6 sowie über vier Umlenkwalzen 15, 16, 17 und 18 geführt. Auch das untere Filzband 11 und das Siebband 13 können in ähnlicher Weise gespannt werden wie das obere Filzband 7. Der Umlenkwalze 18 ist ein Auflagetisch 20 zugeordnet. Die Ausbreitvorrichtung 14 weist eine Ausbreitwalze 21 und eine mit einem elastischen Überzug 22 versehene Gegenwalze 23 auf. Die Ausbreitwalze 21 kann mit Hilfe eines pneumatischen Stellmotors 19 an die Gegenwalze 21 angedrückt werden. Sie besitzt ein Ausbreitprofil 24, das in der Regel durch schraubenförmig verlaufende Messer mit in beiden Hälften entgegengesetzter Steigung gebildet wird.

Im Betrieb wird Leder oder ein anderes zu entwässerndes Gut über den Arbeitstisch 20 auf das Siebband 13 geführt. Das Gut wird dann in der Ausbreitvorrichtung 14 seitlich gereckt und weitgehend von Falten befreit. Es tritt dann in den ersten Preßspalt 5 ein. Durch das Zusammendrücken des oberen Filzbandes 7 und des zu entwässernden Guts bildet sich in der Eingangszone 25 oberhalb und unterhalb des Siebbandes 13 eine Wasserwelle. Dieses Wasser wird entsprechend dem Pfeil 26 teils direkt, teils durch das Siebband 13 hindurch, nach unten abgeführt. Im Eingangsbereich 27 des zweiten Preßspalts 6 ergibt sich wiederum eine Wasserwelle, allerdings von geringerer Größe. Dieses Wasser wrid entsprechend dem Pfeil 28 nach unten abgeführt. In der Ausgangszone 29 des zweiten Preßspalts 6 ergibt sich eine Druckentlastung der beiden Filzbänder 7 und 11. Sie saugen daher das Restwasser sowohl vom Gut als auch vom Siebband 13 auf. Hierzu trägt besonders bei, daß das untere Filzband 11 hinter dem Preßspalt 6 über einen Abschnitt 30 vorgegebener Länge mit dem Siebband 13 in Berührung bleibt. Das Siebband 13 dient nicht nur dem Transport und der Entwässerung, sondern ergibt auch eine reibungsarme Trennschicht. In der Ausbreitvorrichtung 14 kann sich das Gut unter dem Einfluß der Ausbreitwalze 21 abschnittsweise ohne Schwierigkeiten auf dem Siebband 13 verschieben. Im ersten Preßspalt 5 trennt das Siebband das obere Filzband vom elastischen Bezug 10 und im zweiten Preßspalt 6 vom unteren Filzband 11. Eine Reibungsabnutzung zwischen den genannten Teilen ist daher nicht mehr möglich. Dies verlängert die Lebensdauer.

Von der dargestellten Konstruktion kann in vielfacher Hinsicht abgewichen werden, ohne den Grundgedanken der Erfindung zu verlassen. In manchen Fällen genügt es, lediglich den hinteren Preßspalt 6 zu verwenden. Es können auch mehr als 2 Preßspalte vorgesehen werden, obwohl sich die damit erzielbare Verbesserung in engen Grenzen hält. Es kann auch jeder Preßspalt aus einem Walzenpaar bestehen.

## Patentansprüche

1. Durchlauf-Abwelkpresse mit mindestens einem zwischen einer oberen und einer unteren Preßwalze gebildeten Preßspalt und zwei durch den Preßspalt hindurchgeführten Filzbändern, wobei ein Transportband zum Zuund Abführen des zu entwässernden Guts vorgesehen ist, dadurch gekennzeichnet, daß das Transportband ein zwischen den Filzbändern (7, 11) durch den Preßspalt (6) hindurchgeführtes Siebband (13) und das untere Filzband (11) um die untere Preßwalze (4) herum geführt ist.

2. Durchlauf-Abwelkpresse nach Anspruch 1, dadurch gekennzeichnet, daß das Siebband (13) und das untere Filzband (11) im Anschluß an den Preßspalt (6) für einen vorgegebenen Abschnitt (30) aufeinander liegen.

3. Durchlauf-Abwelkpresse nach Anspruch 1 oder 2, dadurch gekennzeichnet, daß das Siebband (13) und das obere Filzband (7) durch einen vorgeschalteten Preßspalt (5) zwischen einer oberen (2) und einer zweiten unteren Preßwalze (3) hindurchgeführt sind.

4. Durchlauf-Abwelkpresse nach Anspruch 3, dadurch gekennzeichnet, daß das obere Filzband (7) um die dem vorgeschalteten Preßspalt (5) zugeordnete obere Preßwalze (2) herum geführt ist und das Siebband (13) die zweite untere Preßwalze (3) erst nahe des vorgeschalteten Preßspalts (5) berührt.

5. Durchlauf-Abwelkpresse nach Anspruch 3 oder 4, dadurch gekennzeichnet, daß zwei untere Preßwalzen (3, 4) mit einer gemeinsamen oberen Preßwalze (2) zuammenwirken.

6. Durchlauf-Abwelkpresse nach einem der Ansprüche 1 bis 5, dadurch gekennzeichnet, daß dem mindestens einen Preßspalt (5, 6) eine Ausbreitvorrichtung (14) vorgeschaltet ist, in der das Siebband (13) zwischen einer Ausbreitwalze (21) und einer Gegenwalze (23) hindurch geführt ist.
